# EUROPÄISCHE PATENTSCHRIFT

(11) **EP 1 338 723 B1**
(45) Veröffentlichungstag und Bekanntmachung des Hinweises auf die Patenterteilung: **30.12.2009**
(21) Anmeldenummer: 03003871.5
(22) Anmeldetag: 20.02.2003
(51) Int. Cl.: E04G 5/14

(54) **Vorrichtung zur Montage eines temporär vorhandenen Geländerholms eines Gerüstes**
Mounting device for a temporary scaffolding safety rail
Dispositif de montage d'un garde-corps temporaire d'échafaudage

(30) Priorität: 20.02.2002 DE 10208191; 20.02.2002 DE 20202658 U
(43) Veröffentlichungstag der Anmeldung: 27.08.2003
(73) Patentinhaber: Wilhelm Layher Verwaltungs-GmbH, 74363 Güglingen-Eibensbach (DE)
(72) Erfinder:
(74) Vertreter: Clemens, Gerhard

(56) Entgegenhaltungen:
- EP-A- 0 995 860
- DE-A1- 19 900 113
- DE-U- 7 524 017
- DE-U1- 29 902 904
- GB-A- 1 528 220
- PATENT ABSTRACTS OF JAPAN Bd. 2002, Nr. 02, 2. April 2002 (2002-04-02) & JP 2001 288883 A (YAMACHO LEASE KK; SNT CORP), 19. Oktober 2001 (2001-10-19)

## Beschreibung

### TECHNISCHE GEBIET

Die vorliegende Erfindung betrifft eine Vorrichtung für ein Gerüst mit Gerüstetagen mit Vertikalstielen, Riegeln, Belägen und Geländerholmen zur Montage eines temporär erforderlichen Geländerholms von einer bestehenden Gerüstetage für eine noch zu erstellende, darüber zu montierende Gerüstetage mit zumindest zwei jeweils über Anschlusseinrichtungen lösbar an einen Vertikalstiel anschließbare Geländerstützen und zumindest einen teleskopierbaren temporären Geländerholm, der jeweils in seinem jeweiligen Endbereich über eine erste Anschlusseinrichtung im oberen Endbereich an die Geländerstütze anschließbar ist, wobei sich die erste Anschlusseinheit und damit der angeschlossene temporäre Geländerholm bei an die Vertikalstiele angeschlossenen Geländerstützen auf einem vorgegebenen Höhenniveau bezogen auf das Höhenniveau einer noch zu montierenden, darüber liegenden Gerüstetage befindet und der temporäre Geländerholmeinen ersten als Hohlprofil ausgebildeten Holm und einen in/aus den/dem ersten Holm ein-/ausschiebbaren zweiten Holm aufweist.

Derartige Vorrichtungen werden auch voreilende Sicherungen beziehungsweise voreilende Geländer genannt.

### STAND DER TECHNIK

Bei den bekannten Layher-Blitz- und Layher-Allround-Gerüstsystemen werden die einzelnen Gerüstetagen aus Systembauteilen montiert. Dabei erfolgt der Montagevorgang von unten nach oben. Nachdem jeweils die Vertikalstiele beziehungsweise Vertikalrahmen, die Riegel, die Beläge, die Geländerholme und gegebenenfalls die Diagonalen pro Etage montiert sind, kann zunächst der Belag für die darüber zu montierende Etage eingehängt werden. Wenn der Monteur die neu zu erstellende Etage erreicht, muss dafür gesorgt werden, dass bereits in diesem Zustand gewisse Sicherungselemente vorhanden sind, die für ihn einen Halt bieten. Bei den genannten Gerüstsystemen werden voreilende Geländerstützen eingesetzt. Das heißt, wenn der Monteur die "neue" Etage erreicht, sind zumindest Geländerpfosten vorhanden, an denen er einen Geländerholm befestigen kann-Dieses Geländer muss jedoch auf jeder Ebene montiert und demontiert werden.

Es sind Gerüstsystem bekannt, bei denen Rahmen eingesetzt werden, die die Geländer und Diagonalen ersetzen. Nach der Montage eines derartigen Rahmens bildet der obere Horizontalriegel bereits das Geländer für die darüber noch zu montierende Gerüstetage. Die Rahmenkonstruktion selbst ist Bestandteil des Gerüstes. Es ist eine weitere Ausführungsform bekannt, bei der ebenfalls ein Rahmen eingesetzt wird, dessen oberer Horizontalriegel das vorauseilende Geländer bildet. Dieser Rahmen wird bei der Montage in zwei bereits montierte Geländerholme eingehängt und muss anschließend etagenweise versetzt werden, um ein vorauseilendes Geländer zu gewährleisten. Beide Rahmenkonstruktionen sind relativ sperrig, schwer und daher in ihrer Montage aufwändig. In jedem Fall müssen bei der Montage beziehungsweise Demontage mehrere Monteure eingesetzt werden.

In der JP 2001 288883 A ist eine Vorrichtung für ein Gerüst der eingangs genannten Art offenbart. Diese Vorrichtung stellt ebenfalls ein voreilendes Geländer dar, das einen teleskopierbaren Geländerstab besitzt. Zur Montage des voreilenden Geländers sind zunächst an einer bestehenden Gerüstetage im oberen Bereich der Vertikalstiele Lagerschiebeeinheiten zu montieren. Sobald eine erste Belagsebene montiert ist, werden die Geländerholme von oben her in die Lagerschiebeeinheiten eingeschoben. In diesem Zustand ist noch kein Geländer auf der oberen Etage vorhanden. Nachdem dann die teleskopierbaren Handlaufstäbe eingesetzt sind, wird die zweite Gerüstetage montiert und wiederum werden im oberen Bereich der Vertikalstiele Lagerschiebeeinheiten angebracht. Im weiteren Verlauf der Montage wird das voreilende Geländer beziehungsweise dessen Geländerstäbe von der unteren Lagerschiebeeinheit gelöst und nach oben durch die darüber angeordnete Lagerschiebeeinheit geschoben, bis die Endposition des Handlaufs in der darüberliegenden Gerüstebene, die noch nicht montiert ist, erreicht ist.

In der DE 299 02 904 U1 und DE 199 00 113 Al sind vorauseilende Geländer offenbart, die jedoch keinen teleskopierbaren Geländerstab aufweisen.

### DARSTELLUNG DER ERFINDUNG

Ausgehend von dem genannten Stand der Technik liegt der vorliegenden Erfindung die Aufgabe beziehungsweise das technische Problem zugrunde, eine Vorrichtung der eingangs genannten Art anzugeben, die in einfacher Art und Weise eine Montage eines voreilenden Geländers von einer bestehenden Etage für eine darüber zu erstellende Etage ermöglicht, die den Montageaufwand zum Bereitstellen des voreilenden Geländers deutlich verringert, die wirtschaftlich hergestellte werden kann und die nicht erfordert, dass zur Montage der Vorrichtung die bisherigen Serienbauteile für das Gerüst angepasst werden müssen.

Der Erfindung liegt weiterhin das technische Problem beziehungsweise die Aufgabe zugrunde, eine Vorrichtung der eingangs genannten Art anzugeben, die von einem Monteur montiert und versetzt werden kann.

Die erfindungsgemäße Vorrichtung ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Vorrichtung der eingangs genannten Art ist demgemäß dadurch gekennzeichnet, dass der Geländerholm eine Blockiereinrichtung aufweist, die ein vollständiges Auseinanderziehen der teleskopierbaren Holme verhindert, wobei der zweite teleskopierbare Holm eine in Längsrichtung durchgehende Längsnut aufweist, in der Längsnut im innenseitigen eingeschobenen Endbereich eine erste Vorsprungeinheit vorhanden ist, der erste teleskopierbare Holm in seinem dem zweiten Holm zugewandten Endbereich in seiner Wandung eine durchgehende Ausnehmung besitzt, eine an dem ersten Holm anschließbare Steckeinheit vorhanden ist, die eine zweite Vorsprungeinheit aufweist, die durch die Ausnehmung des ersten Holmes einführbar ist und bei Erreichen der maximalen Ausziehlänge der teleskopierbaren Holme die erste und zweite Vorsprungeinheit aneinander anschlagen.

Gemäß einer besonders bevorzugten Ausgestaltung ist die teleskopierbare Länge des Geländerholms so gewählt, dass die Vorrichtung bei unterschiedlichen Feldlängen und auch über mehrere Feldlängen des Gerüstsystem eingesetzt werden kann, wobei bevorzugt Feldlängen im Bereich zwischen 2 bis 4 m (Meter), insbesondere 2,07 bis 3,07 m (Meter), liegt.

Durch das Vorsehen eines teleskopierbaren Geländerholms kann das voreilende Geländer problemlos von einem Monteur erstellt werden. Hierzu wird zunächst auf einer Seite der Etage die Geländerstütze von der bestehenden Etage aus um eine Ebene nach oben verschoben, wobei der Geländerholm bereits an der ersten Anschlusseinrichtung angeschlossen ist und dort auch während des gesamten Montagevorgangs angeschlossen bleibt. Nach dem Versetzen der ersten Geländerstütze wird auf der anderen Seite der Etage die dort vorhandene Geländerstütze mit angeschlossenem Geländerholm ebenfalls um eine Etage nach oben versetzt angeordnet, wodurch im Ergebnis in der darüber befindlichen Etage, die vom Gerüstsystem her noch zu montieren ist, bereits ein Geländerholm mit Geländerstützen vorhanden ist. Bei der Montage eines Gerüstsystems wird somit die Vorrichtung zunächst in der untersten Etage montiert, das heißt am linken und rechten Vertikalstiel wird jeweils eine Geländerstütze mit jeweils angeschlossenem Handlauf montiert. Diese Konstruktion von zwei Geländerstützen mit angeschlossenem Geländerholm wird dann im Laufe der Erstellung des Gerüsts in vertikaler Richtung jeweils etagenweise versetzt, das heißt eine aufwendige Montage beziehungsweise Demontage pro Etage ist nicht mehr erforderlich.

Um ein ungewolltes vollständiges Auseinanderziehen des teleskopierbaren Geländerholms in seine beiden Holme zu verhindern, was insbesondere bei der Demontage vorkommen könnte, ist die Blockiereinheit vorhanden, die ein vollständiges Auseinanderziehen der teleskopierbaren Holme verhindert, wobei der zweite teleskopierbare Holm eine in Längsrichtung durch-gehende Längsnut aufweist, in der Längsnut im innenseitigen eingeschobenen Endbereich eine erste Vorsprungeinheit vorhanden ist, der erste teleskopierbare Holm in seiner Wandung eine durchgehende Ausnehmung besitzt, eine an dem ersten Holm anschließbare Steckeinheit vorhanden ist, die eine zweite Vorsprungeinheit aufweist, die durch die Ausnehmung des ersten Holmes einführbar ist und bei Erreichen der maximalen Ausziehlänge der teleskopierbaren Holme die erste und zweite Vorsprungeinheit aneinander anschlagen.

Die Steckeinheit kann in einfacher Art und Weise als Federstecker ausgebildet sein.

Die erste und/oder zweite Vorsprungeinheit sind bevorzugt als Niet ausgebildet, was eine wirtschaftliche Herstellweise gewährleistet.

Eine bevorzugte Ausgestaltung zeichnet sich dadurch aus, dass der zweite Holm außenseitig eine Riffelung aufweist.

Um ein problemlosen Auszieh- beziehungsweise Einschiebvorgang der Holme zu unterstützen, beziehungsweise um die aufzuwendende Kraft bei den genannten Vorgängen möglichst kleinzuhalten, zeichnet sich eine besonders bevorzugte Ausgestaltung dadurch aus, dass der zweite Holm in zumindest einem Endbereich, insbesondere in beiden Endbereichen, über eine Gleitlagereinheit an dem ersten Holm gelagert ist.

Eine in der Praxis besonders bewährte Ausführungsvariante zeichnet sich dadurch aus, dass in dem in den ersten Holm eingeführten Endbereich des zweiten Holmes die Gleitlagereinheit als an dem zweiten Holm angeschlossener Stopfen ausgebildet ist, dessen Außenwand bereichsweise an der Innenwandung des ersten Holmes anliegt.

Um optimale Gleiteigenschaften während des Montagevorgangs zu gewährleisten, zeichnet sich eine besonders vorteilhafte Weiterbildung dadurch aus, dass an dem in Ausziehrichtung liegenden Endbereich des ersten Holmes die Gleitlagereinheit als an dem ersten Holm angeschlossene Führungskappe mit nach innen weisenden Lagerflächen ausgebildet ist, die an der Außenwandung des zweiten Holmes anliegen.

Als Material für die Gleitlagereinheit kann jedwedes Material eingesetzt werden, das einen geringen Gleitreibungskoeffixienten aufweiset.

Durch die teleskopierbare Länge des temporären Geländerholms ist es problemlos möglich, das "voreilende Geländer" für unterschiedliche Feldlängen und auch über mehrere Feldlängen des Gerüstsysteme problemlos einzusetzen. Dabei ist die Montage beziehungsweise Demontage durch einen Monteur problemlos möglich.

Die erfindungsgemäße Vorrichtung der eingangs genannten Art, ist demgemäß gekennzeichnet durch eine vorderseitig an einen Vertikalstiel der bestehenden Gerüstetage anschließbare Geländerstütze mit einer ersten Anschlusseinrichtung, einer zweiten Anschlusseinrichtung, einer dritten Anschlusseinrichtung, einer vierten Anschlusseinrichtung, wobei die erste Anschlusseinrichtung im oberen Endbereich der Gerüststütze angeordnet ist und zum Anschließen des temporären Geländerholms dient, die vierte Anschlusseinrichtung im unteren Endbereich der Geländerstütze angeordnet ist, die dritte Anschlusseinrichtung so ausgebildet ist, dass im Bereich des Anschlusses des montierten Geländerholms an den montierten Vertikalstiel der bestehenden Etage lösbar angeschlossen beziehungsweise aufgesetzt beziehungsweise eingehängt werden kann und der Abstand zwischen der dritten Anschlusseinrichtung und der ersten Anschlusseinrichtung so gewählt ist, dass sich der temporäre Geländerholm bei angeschlossener dritter Anschlusseinrichtung auf einem vorgegebenen Höhenniveau bezüglich der noch zu erstellenden Gerüstetage befindet, die zweite Anschlusseinrichtung zwischen der ersten und dritten Anschlusseinrichtung so positioniert ist, dass sie im oberen Bereich an den montierten Vertikalstiel der bestehenden Gerüstetage lösbar anschließbar ist.

Durch die konstruktive Ausgestaltung und Positionierung der Anschlusseinheiten kann eine einfache Montage eines voreilenden Geländers problemlos umgesetzt werden, ohne dass es eine Änderung der Konstruktion der bestehenden Seriengerüstbauteile bedarf. Die Vorrichtung ist ohne Änderung der Konstruktion bei bekannten Gerüstsystemen (beispielsweise Layher-Blitz- und Layher-Allround-Gerüstsystem) möglich.

Eine besonders bevorzugte Ausgestaltung zeichnet sich dadurch aus, dass die erste Anschlusseinrichtung eine im Wesentlichen senkrecht zur Längsrichtung der Gerüststütze angeordnete Vorsprungeinheit mit Kippstift aufweist und der temporäre Geländerholm in seinem Endbereich eine durchgehende Ausnehmung aufweist, derart, dass der Geländerholm auf die Vorsprungeinheit aufgeschoben werden kann und der Kippstift unter der Wirkung seines Eigengewichts den Anschluss des Geländerholms sichert.

Eine weitere vorteilhafte Ausgestaltung, die eine äußerst einfache Montage gewährleistet, zeichnet sich dadurch aus, dass die zweite Anschlusseinrichtung zwei überstehende Flanschelemente oder eine U-Profileinheit aufweist, die auf den montierten Vertikalstiel mit überstehenden Flanschelementen aufschiebbar ist und die überstehenden Flanschelemente jeweils eine durchgehende Ausnehmung besitzen und der lösbare Anschluss an den Vertikalstiel durch Einschlagen eines Keiles in die Ausnehmungen möglich ist.

Eine konstruktiv besonders einfache Umsetzung der dritten Anschlusseinrichtung ist dadurch gegeben, dass die dritte Anschlusseinrichtung eine, insbesondere zwei parallel beabstandete Laschen aufweist, die bevorzugt jeweils einen ersten, schräg nach unten weisenden Laschenbereich und einen zweiten daran anschließenden Laschenbereich aufweist. Die Laschen können im Falle des Layher-Blitz-Gerüstsystems in einfacher Art und Weise im Bereich des Anschlusses des bestehenden Geländerholms dort eingehängt werden. Bei dem Anschluss an das Layher-Allround-Gerüstsystem werden die Laschen in einfacher Art und Weise auf die bei diesem Gerüstsystem vorhandenen Rosetten der Vertikalstiele aufgesetzt. Dadurch ist die geometrische Lage der Vertikalstütze bei jedem Gerüstsystem eindeutig definiert.

Eine besonders bevorzugte Ausgestaltung, die während der Montage eine einfache Handhabung und zuverlässige Fixierung gewährleistet, zeichnet sich dadurch aus, dass die zweite Anschlusseinheit eine Vorsprungeinheit aufweist, die den montierten Vertikalstiel mit einem Hintergreifungsbereich bereichsweise hintergreift, und im Hintergreifungsbereich ein nach unten offener Schlitz vorhanden ist, der auf ein an dem montierten Gerüst vorhandenen Knotenblech steckbar ist, wobei eine bevorzugte Ausgestaltung sich dadurch auszeichnet, dass der Hintergreifungsbereich im Wesentlichen einen Teilkreisquerschnitt aufweist.

Eine in der praktischen Anwendung besonders vorteilhafte Ausgestaltung zeichnet sich dadurch aus, dass die dritte Anschlusseinrichtung eine, insbesondere zwei parallel beabstandete Laschen mit schräg nach unten weisenden Laschenbereichen aufweist, wobei die Anschlusseinrichtung so ausgebildet ist, dass die Geländerstütze beim Anschluss unter alleiniger Wirkung ihres Eigengewichts eine vertikale Montagestellung einnimmt.

Eine konstruktiv besonders einfache Umsetzung der vierten Anschlusseinheit zeichnet sich dadurch aus, dass diese als Vorsprungeinheit, insbesondere als Hohlprofileinheit, ausgebildet ist, deren freier Stirnendbereich im montierten Zustand der Geländerstütze zumindest bereichsweise an der Außenseite des montierten Vertikalstiels anliegt.

Eine besonders bevorzugte alternative Ausgestaltung, die in einfacher Art und Weise eine zuverlässige Positionierung während des Montagevorgangs gewährleistet, zeichnet sich dadurch aus, dass die vierte Anschlusseinrichtung zwei beabstandete Anlagevorsprünge aufweist, die in montiertem Zustand jeweils innenseitig am montierten Gerüst im Anschlussbereich anliegen und dadurch eine Verdrehsicherung bilden.

Hinsichtlich einer besonders wirtschaftlichen Herstellung der erfindungsgemäßen Vorrichtung ist es besonders vorteilhaft, die dritte Anschlusseinrichtung und die zweite Anschlusseinrichtung einstückig auszubilden. Dabei zeigt eine besonders bevorzugte Ausgestaltung sehr große montagetechnische Vorteile, die sich dadurch auszeichnen, dass die dritte Anschlusseinrichtung und/oder die vierte Anschlusseinrichtung einen Anlagequerschnittskonturbereich aufweisen, der in montiertem Zustand an der Außenkontur des montierten Vertikalstiels bereichsweise formschlüssig anliegt.

Eine weitere besonders vorteilhafte Ausgestaltung der erfindungsgemäßen Vorrichtung, die bevorzugt an dem bekannten Layher-Allround-Gerüstsystem eingesetzt wird, bei dem Vertikalstiele des Gerüstsystems in Längsrichtung in einem vorgegebenen Rastermaß Anschlussrosetten mit Ausnehmungen aufweisen, und die eine unabhängige Variante bildet, ist gekennzeichnet durch eine vorderseitig an einen Vertikalstiel der bestehenden Gerüstetage anschließbare Geländerstütze mit einer ersten Anschlusseinrichtung, einer zweiten Anschlusseinrichtung, einer dritten Anschlusseinrichtung, die erste Anschlusseinrichtung im oberen Endbereich der Gerüststütze angeordnet ist und zum Anschließen des temporären Geländerholms dient, die dritte Anschlusseinrichtung im unteren Endbereich der Geländerstütze angeordnet ist, die zweite Anschlusseinrichtung als auf die Anschlussrosette aufschiebbar und mittels eines Keiles lösbar an dem Keilkopf anschließbar ausgebildet ist, die dritte Anschlusseinrichtung als Vorsprungeinrichtung mit nach unten weisendem Stift ausgebildet ist, der in eine Ausnehmung einer Anschlussrosette einsetzbar ist, wobei der Abstand zwischen der zweiten und dritten Anschlusseinrichtung dem Rastermaß der Rosetten entspricht und der Abstand der zwischen der zweiten Anschlusseinrichtung und der ersten Anschlusseinrichtung so gewählt ist, dass sich der temporäre Geländerholm bei angeschlossener dritter Anschlusseinrichtung auf einem vorgegebenen Höhenniveau bezüglich der noch zu erstellenden Gerüstetage befindet.

Mit einer derartigen Vorrichtung ist es problemlos möglich, ohne Änderung des zugrundeliegenden Layher-Allround-Gerüstsystems ein vorauseilendes Geländer zu schaffen, das problemlos montiert beziehungsweise demontiert werden kann.

Eine bevorzugte Ausgestaltung zeichnet sich dadurch aus, dass der Keil unverlierbar an dem Keilkopf angeschlossen ist.

Eine alternative Ausgestaltung, die eine besonders einfache Handhabung bei der Montage beziehungsweise Demontage für das Montagepersonal gewährleistet, zeichnet sich dadurch aus, dass der Keil längsverschieblich an der Geländerstütze angeordnet ist. Dabei wird die Sicherheit bei der Montage beziehungsweise Demontage des "vorauseilenden Geländers" gemäß einer besonders bevorzugten Ausgestaltung dadurch erhöht, dass eine an den Keil angeschlossene Längsverschiebeeinheit vorhanden ist, die so ausgebildet ist, dass sie von einer auf der zu montierenden Gerüstfeld stehenden Person erfasst werden kann.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematischer Ausschnitt aus einer Perspektivansicht eines Gerüstes mit einem voreilenden Geländer bestehend aus zwei Gerüststielen und einem dazwischen angeordneten, teleskopierbaren Geländerholm, wobei die Geländerstütze vier Anschlusseinrichtungen aufweist,
- Fig. 2: schematische Seitenansicht eines Geländerholms gemäß Fig. 1,
- Fig. 3: schematische Längsansicht des Geländerholms gemäß Fig. 2,
- Fig. 4: schematische Darstellung der dritten Anschlusseinrichtung gemäß Detail A in Fig. 2,
- Fig. 5: schematischer Schnitt durch die Geländerstütze gemäß Schnittführung B-B in Fig. 2,
- Fig. 6: schematische Darstellung der vierten Anschlusseinrichtung gemäß Detail B in Fig. 2,
- Fig. 7: schematischer Schnitt durch die Geländerstütze gemäß Schnittführung A-A in Fig. 2,
- Fig. 8: schematischer Schnitt durch die Gerüststütze gemäß Fig. 2 entlang Schnittführung C-C,
- Fig. 9: schematische Seitenansicht des Details D der Geländerstütze gemäß Fig. 2,
- Fig. 10: schematische Ansicht des Details D rechtwinklig zur Ansicht gemäß Fig. 9,
- Fig. 11: schematische Seitenansicht des teleskopierbaren Geländerholms gemäß Fig. 1,
- Fig. 12: schematische Ansicht des Details Z des Geländerholms gemäß Fig. 11, teilweise im geschnittenen Zustand,
- Fig. 13: schematische Detailansicht des Geländerholms gemäß Fig. 11 in Pfeilrichtung F,
- Fig. 14: schematischer Schnitt gemäß Schnittführung D-D in Fig. 12, wobei nur der eingeschobene Geländerholm dargestellt ist,
- Fig. 15: schematische Detailansicht des Geländerholms gemäß Fig. 11 gemäß Detail X,
- Fig. 16: schematische Detailansicht mit teilweiser Schnittführung des Geländerholms gemäß Fig. 11 gemäß Detail Y,
- Fig. 17: schematische Detailansicht des äußeren Geländerholms gemäß Fig. 11 in Pfeilrichtung E,
- Fig. 18: schematische Längsansicht einer Steckeinheit mit Vorsprungeinheit,
- Fig. 19: schematische Seitenansicht der Steckeinheit gemäß Fig. 18,
- Fig. 20: schematische Seitenansicht im Bereich der dritten und vierten Anschlusseinrichtung bei Montage an einem Layher-Allround-Gerüstsystem,
- Fig. 21: schematische Seitenansicht im Bereich der dritten und vierten Anschlusseinrichtung bei Montage an einem Layher-Blitz-Gerüstsystem,
- Fig. 22: schematische Seitenansicht des Endbereichs des eingesteckten Geländerholms mit aufgesetztem Teflonstopfen,
- Fig. 23: schematische Seitenansicht eines zweiten Ausführungsbeispiels einer Geländerstütze, insbesondere geeignet für das bekannte Layher-Blitz-Gerüstsystem,
- Fig. 24: schematische Drauf-, Seiten- und Längsansicht des Details K gemäß Fig. 23,
- Fig. 25: schematische Drauf-, Seiten- und Längsansicht des Details L gemäß Fig. 23,
- Fig. 26: schematische Drauf-, Seiten- und Längsansicht des Details M gemäß Fig. 23,
- Fig. 27: schematische Detailperspektive des Details L im am Gerüst angeschlossenen Zustand,
- Fig. 28: schematische Detailperspektive des Details M im am Gerüst angeschlossenen Zustand,
- Fig. 29: schematische Ansicht eines dritten Ausführungsbeispiels einer Geländerstütze, insbesondere geeignet für das Layher-Allround-Gerüstsystem,
- Fig. 30: schematische Drauf-, Seiten- und Längsansicht des Details P gemäß Fig. 23,
- Fig. 31: schematische Drauf-, Seiten- und Längsansicht des Details O gemäß Fig. 23,
- Fig. 32: schematische Drauf-, Seiten- und Längsansicht des Details N gemäß Fig. 23,
- Fig. 33: schematische Ansicht eines vierten Ausführungsbeispiels einer Geländerstütze, insbesondere geeignet für das Layher-Allround-Gerüstsystem,
- Fig. 34: schematische Drauf-, Seiten- und Längsansicht des Details S gemäß Fig. 23,
- Fig. 35: schematische Drauf-, Seiten- und Längsansicht des Details R gemäß Fig. 23,
- Fig. 36: schematische Drauf-, Seiten- und Längsansicht des Details Q gemäß Fig. 23,
- Fig. 37: a) bis e) schematische Detailansicht eines Gerüstausschnittes in einzelnen Montagezuständen unter Einsatz eines vorauseilenden Geländers,
- Fig. 38: schematische Seitenansicht des Details E gemäß Fig. 11 mit einer zusätzlichen Gleitlagereinheit,
- Fig. 39: schematische Detailperspektivausschnitt aus einem bekannten Layher-Allround-Gerüstsystem unter Einsatz eines vorauseilenden Geländers in einem Montagezwischenzustand und
- Fig. 40: schematische Detailperspektivausschnitt aus einem bekannten Layher-Blitz-Gerüstsystem unter Einsatz eines vorauseilenden Geländers in einem Montagezwischenzustand.

### WEGE ZUM AUSFÜHREN DER ERFINDUNG

In Fig. 1 ist schematisch ein Ausschnitt aus einem Gerüst in einer Perspektivansicht dargestellt, bei dem bereits zwei Gerüstetagen 49, 50 bereits montiert sind. Jede Gerüstetage 49, 50 der Feldlänge L1 setzt sich aus Systemgerüstbauteilen zusammen, nämlich aus jeweils links und rechts angeordneten Vertikalstielen 26 oder Vertikalrahmen, einem dazwischen angeordneten, an die Vertikalstiele 26 links und rechts angeschlossenen Geländerholm 24, nicht näher dargestellten Längsriegeln und einem jeweils zwischen zwei Geländerstielen 26 vertikal zur Blattebene von Figur 1 angeordneten Querträgern eingehängten unteren Belag 54.

Sobald die in Figur 1 zweite Etage 50 montiert ist, wird ein oberer Belag 56 angeschlossen und die nächste zu erstellende Etage 52 kann montiert werden. In diesem Zustand sind zunächst keinerlei Sicherungselemente auf der zu erstellenden Gerüstetage 52 vorhanden.

Diese Sicherungselemente werden durch eine in Figur 1 dargestellte Vorrichtung 10 zur Verfügung gestellt, die aus zwei Geländerstützen 12, die an dem jeweils bereits montierten Vertikalstiel 26 anschließbar sind, und einen dazwischen angeordneten teleskopierbaren Geländerholm 22 zur Verfügung gestellt.

Aus Gründen der Übersichtlichkeit ist die in Figur 1 rechts dargestellte Geländerstütze 12 um 90° (Altgrad) nach rechts gedreht und die in Figur 1 links vorhandene Geländerstütze 12 um 90° (Altgrad) nach links gedreht, das heißt in der Praxis befinden sich die Geländerstützen 12 in der Ansicht gemäß Figur 1 unmittelbar vor den Vertikalstielen 26, das heißt auf der dem Betrachter zugewandten Seite der Vertikalstiele 26.

Die Montage der Vorrichtung 10 beziehungsweise deren etagenweises Umsetzen während des Montagefortgangs wird weiter unten beschrieben.

Die in den Figuren 2 und 3 dargestellte Geländerstütze 12 besitzt ein von oben nach unten durchgehendes Rundrohrprofil 13. Von oben nach unten verlaufend weist die Geländerstütze 12 eine erste, zweite, dritte und vierte Anschlusseinrichtung 14, 16, 18, 20 auf. Die erste Anschlusseinrichtung 14 dient zum Anschluss des Geländerholms 22. Die zweite, dritte und vierte Anschlusseinrichtung 16, 18, 20 dient zum Anschluss an den bereits montierten Vertikalstiel einer Gerüstetage 50.

Die im oberen Endbereich angeordnete erste Anschlusseinrichtung 14 ist in den Figuren 9 und 10 näher dargestellt. Im oberen Endbereich des Rundrohres 13 ist ein Einpressstück 28 in das Rundrohr 13 eingepresst, das einen nach oben verlaufenden flachen Bereich 29 aufweist, an den eine Lasche 36 angeschlossen ist. Senkrecht zur Lasche 36 beziehungsweise zur Längsrichtung des Rundrohres 13 ist eine Vorsprungeinheit 30 angeformt, an deren freien Endbereich ein drehbarer Kippstift 32 angeschlossen ist, der sich unter der Wirkung seines Eigengewichtes quer zur Vorsprungeinheit 30 stellt.

Ein einfacher Anschluss eines teleskopierbaren Geländerholms 22 wird dadurch gewährleistet, dass er jeweils in seinem Endbereich gemäß Figur 11 ein eingepresstes Endstück 38 aufweist, das ebenfalls in einen flachen Bereich 39 ausläuft, wobei in dem flachen Bereich 39 eine durchgehende Ausnehmung 34 angeordnet ist, deren Innendurchmesser so gewählt ist, dass der Geländerholm 22 auf die Vorsprungeinheit 30 aufgeschoben werden kann. Nach dem Aufschieben sperrt der Kippstift 32 die Anschlussposition des Geländerholms 22 automatisch.

Die zweite Anschlusseinrichtung 16 ist in Figur 8 näher dargestellt. Über ein Verlängerungselement 41 ist senkrecht zur Längsachse des Rundrohres 13 eine U-Profileinheit 40 angeschlossen, die auf den Vertikalstiel 26 aufgeschoben werden kann, wobei im aufgeschobenen Zustand die Flanschelemente 42 der U-Profileinheit 40 über den Vertikalstiel 26 hinausragend vorhanden sind und in diesem herausragenden Bereich der Flanschelemente 42 jeweils eine schlitzförmige Ausnehmung 44 vorhanden ist, derart, dass ein Keil 46 in die Ausnehmungen 44 eingeschlagen werden kann, sodass eine klemmende Verbindung zwischen der U-Profileinheit 40 und dem Vertikalstiel 26 erzielt wird. Der Abstand A1 der Längsachse des Rundrohres 13 und der Längsachse des Vertikalstiels 26 ist in Figur 8 mit A1 angegeben. Er ist so bemessen, dass unter Berücksichtigung der Ausbildung der dritten und vierten Anschlusseinheit 18, 20, die weiter unten beschrieben werden, die Geländerstütze 12 im Wesentlichen parallel zum Vertikalstiel 26 angeschlossen werden kann.

Die in den Figuren 4 und 5 dargestellte dritte Anschlusseinheit 18 weist zwei außenseitig an das Rundrohr 13 angeschlossene, parallel beabstandete Laschen 60 auf, die einen ersten, schräg nach unten, das heißt zum Vertikalstiel 26 hin verlaufenden Laschenbereich 62 und einen daran parallel zum Rundrohr 13 verlaufenden zweiten Laschenbereich 64 auf. Etwa in der Mitte des ersten Laschenbereiches 62 ist ein versteifendes Stegblech 68 eingeschweißt. Der lichte Innenabstand der Lasche 60 ist nur geringfügig größer als der Außendurchmesser des Vertikalstiels 26.

Die vierte Anschlusseinrichtung 20 ist in den Figuren 6 und 7 dargestellt. Die vierte Anschlusseinrichtung 20 ist als eine rechtwinklig zur Längsachse des Rundrohrs 13 angeschlossene Vorsprungeinheit 21 (Distanzrohr) ausgebildet, wobei die Länge L des Distanzrohrs so bemessen ist, dass die freie Stirnendseite des Distanzrohrs im montierten Zustand der Geländerstütze 12 bereichsweise an der Außenseite des Vertikalstiels 26 anliegt.

Das Höhenniveau der Geländerstütze 12 bei an den Vertikalstiel 26 angeschlossener Stütze 12 und damit das Höhenniveau H des temporären Geländerholms 22 wird durch die Position der dritten Anschlusseinrichtung 18 bestimmt. Die dritte Anschlusseinrichtung 18 wird nämlich im Bereich des Anschlusses des montierten Geländerholms 24 an den montierten Vertikalstiel 26 angeschlossen. Diese Position ist bei dem jeweiligen Gerüstsystem vorgegeben. In Abhängigkeit von der Anordnung der dritten Anschlusseinrichtung 18 ist die zweite Anschlusseinrichtung in Längsrichtung der Geländerstütze 12 in einem Abstand A2 (Figur 2) angeordnet, der gewährleistet, dass die zweite Anschlusseinrichtung 16 unterhalb des oberen Belages 56 (siehe Figur 1) an den Vertikalstiel 26 der bestehenden Gerüstetage 50 angeschlossen werden kann. Ebenso bestimmt sich der Abstand A3 der vierten Anschlusseinrichtung 20 zur dritten Anschlusseinrichtung 18 danach, dass die vierte Anschlusseinrichtung 20 unterhalb des bereits montierten Geländerholms 24 mit dem Vertikalstiel 26 zur Anlage kommt.

Der Abstand A4 der ersten Anschlusseinrichtung 14 zur dritten Anschlusseinrichtung 18 ist so gewählt, dass der Geländerholm 22 als Bestandteil des vorauseilenden Geländers bei montierter Geländerstütze 12 in einem Höhenniveau H (siehe Figur 1) über dem oberen Belag 56 angeordnet ist, die den Sicherheitsvorschriften entspricht.

Der Anschluss der dritten Anschlusseinrichtung 18 bei dem bekannten Layher-Allround-Gerüstsystem ist in Figur 20 schematisch dargestellt. Der Anschluss des Geländerholmes 24 einer fertig montierten Etage 50 an den Vertikalstiel 26 erfolgt mittels der bekannten Keilschlosstechnik. Im Stirnendbereich des Geländerholmes 24 ist ein Keilkopf 87 angeschlossen, der einen nach vorne offenen Schlitz aufweist, der auf eine an dem Vertikalstiel 26 angeschlossene Rosette 86 aufgeschoben werden kann. Die Rosette 86 besitzt durchgehende Ausnehmungen, die mit einer am Keilkopf vorhandenen senkrecht zum Schlitz angeordneten durchgehenden Ausnehmung zur Deckung gebracht werden kann, sodass die Verbindung / der Anschluss durch Einschlagen eines Keiles 88 hergestellt werden kann. Wie aus Figur 20 ersichtlich, ist die dritte Anschlusseinrichtung 18 derart angeschlossen, dass der zweite Laschenbereich 64 mit seinem unteren Stirnende oberseitig innenseitig auf der Rosette 86 gelagert ist. Gleichzeitig liegt die Stirnaußenseite der vierten Anschlusseinrichtung 20 außenseitig an dem Vertikalstiel 26 an. Wenn die zweite Anschlusseinrichtung 16 noch nicht angeschlossen ist, kann die Geländerstütze 12 noch etwas nach vorne gekippt werden, bis der zweite Laschenbereich 64 am Keilkopf 87 anschlägt, was die Montage beim Ein- beziehungsweise Aushängen erleichtert.

Die Anschlusssituation der dritten Anschlusseinrichtung 18 im Rahmen des bekannten Layher-Blitz-Gerüstes ist in Figur 21 schematisch dargestellt. Bei diesem Systemgerüst werden die Gerüstholme 24 über eine nach unten weisende Vorsprungeinheit 48 in an dem Vertikalstiel 26 vorhandene Einhängetaschen 40 eingehängt. Wie aus Figur 21 ersichtlich ist die Geometrie der dritten Anschlusseinrichtung 18 bezüglich des ersten Laschenbereiches 62 und zweiten Laschenbereiches 64 so ausgebildet, dass der zweite Laschenbereich 64 den bereits montierten Bereich des Geländerholms 24 hintergreift, das heißt im Beispiel an der Vorsprungeinheit 48 anliegt, und daher im Ergebnis eine einfache Einhängekonstruktion umgesetzt ist.

Der Aufbau des teleskopierbaren temporären Geländerholms 22 ist in den Figuren 11 bis 17 schematisch dargestellt.

Der Geländerholm 22 besitzt einen ersten Holm 70, der als Rundrohrprofil ausgebildet ist. In diesen ersten Holm 70 kann ein zweiter Holm 72 ein- beziehungsweise ausgeschoben werden, der ebenfalls als Rundrohrprofil mit einer außenseitig umlaufenden Riffelung in Längsrichtung versehen ist.

Um ein vollständiges Ausziehen des zweiten Holms 72 aus dem ersten Holm 70 zu verhindern, ist eine Blockiereinheit vorgesehen, die nachfolgend beschrieben wird. Zunächst weist der zweite Holm 72 eine in Längsrichtung verlaufende Nut 74 auf. Im einsteckseitigen Endbereich der Nut 74 ist eine erste Vorsprungeinheit 76 angebracht, die als Niet ausgebildet ist. Gleichzeitig besitzt der erste Holm 70 in seinem Einsteckendbereich in der Wandung eine durchgehende Ausnehmung 78. Nachdem bei der Herstellung des Geländerholms 22 der zweite Holm 72 in den ersten Holm 70 eingesteckt ist, kommt eine Steckeinheit 80 zum Einsatz, die als elastische Federsteckeinheit ausgebildet ist, die eine teilkreisförmige Umfangskontur aufweist und dadurch unter Aufweitung auf den zweiten Holm 70 aufgesteckt werden kann. Gleichzeitig besitzt die Steckeinheit 80 eine nach innen weisende Vorsprungeinheit 82, die durch die Ausnehmung 78 geführt werden kann. Die Länge der zweiten Vorsprungeinheit 82 ist dabei so bemessen, dass sie in das Innere der Nut 74 ragt. Sobald die Steckeinheit 80 auf den ersten Holm 70 im Bereich der Ausnehmung 78 aufgesteckt ist, kann der zweite Holm 72 nur noch bis zum Anschlag der ersten Vorsprungeinheit 76 an die zweite Vorsprungeinheit 82 herausgezogen werden. Die zweite Vorsprungeinheit 82 ist ebenfalls als Niet ausgebildet.

Um die Gleiteigenschaften des zweiten Holmes 72 innerhalb des ersten Holmes 70 zu verbessern, ist gemäß dem Ausführungsbeispiel nach Figur 22 im eingesteckten Stirnendbereich des zweiten Holmes 72 ein Teflonstopfen 84 aufgesteckt, der außenwandseitig mit der Innenwandung des ersten Holms 70 anliegt. Es kann auch ein anderweitig gestaltetes Gleitlagerelement eingesetzt werden.

Im Folgenden wird die Montage der Vorrichtung 10, das heißt eines vorauseilenden Geländers anhand der Darstellungen in Figur 1 und den Figuren 37 a) bis e) näher erläutert.

Nachdem die unterste Gerüstetage 49 erstellt ist, wird oberseitig ein Belag 54 eingehängt und die Vorrichtung 10, bestehend aus zwei Geländerstützen 12 und dem teleskopierbaren Handlauf 22, am Boden erstellt. Nunmehr kann die Vorrichtung 10 auf beiden Seiten der Etage 49 angeschlossen werden. Hierzu wird die dritte Anschlusseinrichtung 18 im Bereich des Anschlusses des bereits montierten Geländerholms 24 an dem Vertikalstiel 26 eingehängt und die zweite Anschlusseinrichtung 16 wird mittels Keiles 46 an dem Vertikalstiel 26 angeschlossen. Dies erfolgt auf beiden Seiten der untersten Gerüstetage 49. Dieser Zustand ist in Figur 1 durch die rechts gestrichelt dargestellte Geländerstütze 12 und die links durchgezogen dargestellte Geländerstütze 12 dargestellt. In diesem Zustand ist für den Monteur, der anschließend auf dem Niveau N1 arbeiten muss, bereits ein temporärer Geländerholm 22 mit Geländerstützen 12 vorhanden.

Ist nun die in Figur 1 zweite Gerüstetage 50 fertiggestellt und der obere Belag 56 auf dem Niveau N2 eingehängt, wird die Vorrichtung 10, ohne dass sie zerlegt werden muss und ohne dass ein zweiter Monteur benötigt wird, nach oben versetzt. Gemäß Figur 1 löst der auf dem Niveau N1 sich befindende Monteur die zweite Anschlusseinrichtung 16 vom in Figur 1 rechten Vertikalstiel 26. Dies ist deshalb vom Niveau N1 aus möglich, da die zweite Anschlusseinrichtung 16 unmittelbar unterhalb des Niveaus N1 an den Vertikalstiel 26 angeschlossen ist. Danach kann der Monteur durch Aushängen der dritten Anschlusseinrichtung 18 die rechte Geländerstütze 12 gemäß Pfeilrichtung I um eine Etagenhöhe nach oben versetzt anschließen (Pfeil I), indem er zunächst die dritte Anschlusseinrichtung 18 in den Anschlussbereich des montierten Geländerholms 24 der montierten Gerüstetage 50 einhängt und daran anschließend die zweite Anschlusseinrichtung 16 unterhalb des oberen Belages 56 an dem Vertikalstiel 26 verkeilt. Genau derselbe Vorgang wiederholt sich dann auf Seiten der linken Geländerstütze 12 (Pfeil II). Danach ist für die noch zu erstellende Gerüstetage 52 ein vorauseilendes Geländer mit Geländerholm 22 und überstehenden Geländerstützen 12 vorhanden.

Mit dem teleskopierbaren Geländerholm 22 ist der Einsatz der Vorrichtung 10 an Gerüstetagen mit unterschiedlichen Feldweiten problemlos möglich. Zur Gewährleistung eines vorauseilenden Geländers im Zuge der fortlaufenden Montage müssen lediglich die Geländerpfosten 12 umgesetzt werden, wobei der Geländerholm 22 an dem Geländerpfosten 22 montiert bleibt.

Es ist auch möglich, mehrere beabstandete Geländerholme 22 an den Geländerstützen anzuschließen. Hierzu müssen lediglich weitere Anschlusseinrichtungen an den Geländerstützen 12 angeschlossen sein.

Es ist auch denkbar, den temporären Geländerholm nicht teleskopierbar auszubilden. Diese ist keine Ausführungsform der Erfindung. Zum Umsetzen der Vorrichtung sind jedoch dann zwei Monteure erforderlich, die parallel jeweils die linke beziehungsweise die rechte Geländerstütze lösen und etagenweise nach oben umsetzen.

In Figur 23 ist eine zweite Ausführungsvariante einer Geländerstütze 200 dargestellt, die insbesondere geeignet ist, bei einem bekannten Layher-Blitz-Gerüstsystem eingesetzt zu werden. Im oberen Endbereich ist eine erste Anschlusseinrichtung 14 vorhanden, die wie bei der Geländerstütze 12 gemäß Figur 2 als Kippstift 32 ausgebildet ist, der über ein Kragelement 122 direkt an der Außenwandung des Rundrohres 13 angeschlossen ist.

Im unteren Endbereich in Figur 23 ist eine dritte und vierte Anschlusseinrichtung 100, 110 über Kragelemente 104 angeschlossen, wobei beide Anschlusseinrichtungen 100, 110 einstückig ausgebildet sind. Beide Einrichtungen 100, 110 weisen in einer Draufsicht gesehen eine U-förmige Querschnittskontur auf, wobei der Steg halbkreisförmig ausgebildet ist und einen Anlagequerschnittskonturbereich 120 für den montierten Vertikalstiel 26 des Gerüsts darstellt.

Die dritte Anschlusseinrichtung 100 besitzt zwei nach unten weisende (Neigung ca. 45° (Altgrad)) Laschenbereiche 102, wobei die Geometrie der dritten Anschlusseinrichtung 110 so ausgebildet ist, dass infolge des Eigengewichts der Geländerstütze 200 diese beim Einhängen der dritten Anschlusseinrichtung 100 in den montierten Geländerholm 24 des bestehenden Gerüsts sich automatisch in eine klemmende vertikale Montageposition bringt.

In diesem Zustand liegt die Innenkontur des Anlagequerschnittskonturbereichs 120 an der Außenkontur des montierten Vertikalstiels 26 des Gerüsts an. Die vierte Anschlusseinrichtung 110 besitzt zwei nach vorne weisende, parallel beabstandete Anlagevorsprünge 112, die im montierten Zustand über den montierten Vertikalstiel 26 des Gerüsts hinausweisen und zusätzlich eine Verdrehsicherung bilden, da sie jeweils innenseitig an der vorhandenen Anschlusskonstruktion 108 (siehe Figur 28) für Geländerholme 24 des bestehenden Gerüsts anliegen.

Der montierte Zustand der Geländerstütze 200 ist in Figur 28 in einer Detailperspektive dargestellt. Die geneigten Laschenbereiche 102 der dritten Anschlusseinrichtung 100 übergreifen die montierten Geländerholme 24 des bestehenden Gerüsts. Die Geländerholme 24 sind an den montierten Vertikalstiel 26 des bestehenden Gerüsts über ein sogenanntes Geländerkästchen 108 angeschlossen. Die Anlagevorsprünge 112 der vierten Anschlusseinrichtung 110 liegen seitlich an dem Geländerkästchen 108 an, sodass insgesamt eine Verdrehsicherung der Geländerstütze 200 gegeben ist.

Zwischen der dritten Anschlusseinrichtung 100 und der ersten Anschlusseinrichtung 14 ist eine zweite Anschlusseinrichtung 90 über eine Vorsprungeinheit 92 an das Rundrohr 13 angeschlossen. Am freien Ende der Vorsprungeinheit 92 ist ein Hintergreifungsbereich 94 angeschlossen, der in einer Draufsicht gesehen einen halbkreisförmigen Querschnitt besitzt. Im freien Endbereich des halbkreisförmigen Hintergreifungsbereiches 94 ist ein nach unten offener Schlitz 96 vorhanden.

Der Anschluss der zweiten Anschlusseinrichtung 90 im montierten Zustand an das Gerüst ist in Figur 27 in einer Detailperspektive dargestellt. An den Vertikalstiel 26 des bestehenden Gerüsts ist im oberen Eckbereich zur Bildung eines Rahmens mit einem Querholm 27 ein Knotenblech 98 angeschweißt. Im Eckbereich des Knotenblechs ist eine Ausnehmung 25 vorhanden. In diese Ausnehmung 25 wird von oben her der freie Endbereich des Hintergreifungsbereiches 94 der zweiten Anschlusseinrichtung 90 eingeführt und über den Schlitz 96 auf das Knotenblech 98 aufgesteckt. Gleichzeitig umgreift der Hintergreifungsbereich 94 bereichsweise formschlüssig die Außenkontur des montierten Vertikalstiels 26. Insgesamt ergibt sich eine gute formschlüssige Verbindung, die eine zuverlässiger Funktion gewährleistet und dennoch leicht montiert beziehungsweise demontiert werden kann.

In den Figuren 23 bis 26 ist der Abstand des Rundrohres 13 der Geländerstütze 200 zum montierten Vertikalstiel 26 mit A1 angegeben.

In den Figuren 29 bis 32 ist ein drittes Ausführungsbeispiel einer Geländerstütze 300 dargestellt, die geeignet ist, bei dem bekannten Layher-Allround-Gerüstsystem eingesetzt zu werden. Die Geländerstütze 300 besitzt ein durchgehendes Rundrohr 13, an dessen oberen Endbereich eine erste Anschlusseinrichtung 150 mit einem Kippstift 32 angeschlossen ist, die der ersten Anschlusseinrichtung 14 der Geländerstütze 200 entspricht. Im unteren Endbereich der Geländerstütze 300 ist eine dritte Anschlusseinrichtung 140 angeschlossen, die eine nach außen weisende Vorsprungeinheit 142 besitzt, an deren freien Endbereich ein nach unten überstehender Stift 144 angeschlossen ist.

Im Rastermaß R nach oben beabstandet zur dritten Anschlusseinrichtung 140 ist eine zweite Anschlusseinrichtung 130 an das Rundrohr 13 angeschlossen, die einen Keilkopf 132 aufweist. Der Keilkopf 132 besitzt einen nach vorne weisenden offenen Schlitz 136, sodass der Keilkopf 132 auf eine Anschlussrosette 162 (siehe Figur 39) aufgeschoben werden kann. Die Anschlussrosette 162 besitzt durchgehende Ausnehmungen. Der lösbar klemmende Anschluss erfolgt durch Einschlagen eines an dem Keilkopf 132 unverlierbar vorhandenen Keiles 134. Diese Anschlussart entspricht der bei Gerüsten bekannten Keilschlosstechnik.

Der Abstand A5 der zweiten Anschlusseinrichtung 130 von der ersten Anschlusseinrichtung 150 ist so bemessen, dass sich die erste Anschlusseinrichtung 150 bei an einen montierten Vertikalstiel 26.1 (siehe Figur 38) angeschlossener Geländerstütze 300 ein Höhenniveau H einstellt, das der Geländerhöhe der noch zu erstellenden Gerüstetage entspricht.

In den Figuren 33 bis 36 ist eine weitere Ausführungsform einer Geländerstütze 400 dargestellt, die im Wesentlichen denselben Aufbau aufweist wie die Geländerstütze 300. Gleiche Bauteile tragen dasselbe Bezugszeichen und werden nicht nochmals erläutert. Die erste Anschlusseinrichtung 150 und die dritte Anschlusseinrichtung 140 entspricht der anhand der Figuren 30 und 32 bereits beschriebenen Anschlusseinrichtungen.

Im Unterschied zur Geländerstütze 400 gemäß Figur 29 ist eine zweite Anschlusseinrichtung 160 vorhanden, die ebenfalls einen Keilkopf 132 mit Schlitz 136 aufweist, jedoch einen Keil 160 besitzt, der nicht unverlierbar am Keilkopf 132 angeschlossen ist, sondern über eine Längsverschiebeeinheit 166 längsverschieblich an dem Rohr 13 vorhanden ist. Die Längsverschiebeeinheit 166 weist eine obere Hülse 167, eine mittlere Hülse 168 und eine untere Hülse 169 auf. Die Hülsen umgeben das Rundrohr 13 und sind längsverschieblich an diesem gelagert. Untereinander sind die Hülsen über eine Stabeinheit 170 miteinander gekoppelt. Der Keil 164 ist an die mittlere Hülse 168 angeschlossen, die sich kurz oberhalb des Keilkopfes 132 befindet.

Unterhalb des Keilkopfes 132 ist die untere Hülse 169 vorhanden. Die obere Hülse 162 ist im oberen Endbereich der Geländerstütze 400 angeordnet, derart, dass bei montierter Geländerstütze die obere Hülse 167 von einer auf der oberen Gerüstebene stehenden Montageperson bequem erfasst werden kann. Die Geländerstütze 400 bietet gegenüber der Geländerstütze 300 den Sicherheitsvorteil, dass die Montageperson zum Lösen des Keiles 164 in einer sicheren nahezu aufrechten Position steht, während hingegen zum Lösen des Keiles 134 der zweiten Anschlusseinrichtung 130 der Geländerstütze 300 sich die Montageperson tief bücken muss.

In Figur 39 ist in einer Detailperspektive ein Montagezwischenzustand eines vorauseilenden Geländers unter Einsatz der Geländerstütze gemäß Figur 29 über zwei Gerüstfelder dargestellt. Das Grundgerüst wird durch das bekannte Layher-Allround-Gerüstsystem gebildet. Es sind bereits zwei Gerüstetagen 50, 49 montiert. Für die noch zu montierende Gerüstetage 52 soll ein Geländer zur Verfügung gestellt werden, welches von der oberen bestehenden Etage 50 montiert werden soll. In der Darstellung gemäß Figur 39 ist die rechts angeordnete Geländerstütze 300 noch an den unteren Vertikalstiel 26.1 angeschlossen. Die linke Geländerstütze 300 ist bereits oberseitig an den linken oberen Vertikalstiel 26.1 angeschlossen. Hierzu ist die zweite Anschlusseinrichtung 130 mittels des Keiles 134 und dem Keilkopf 132 an die oberste Rosette 162 des Vertikalstiels 36.1 angeschlossen. Gleichzeitig greift der Stift 144 der dritten Anschlusseinrichtung 140 in eine Ausnehmung der darunter im Rastermaß R beabstandet angeordneten Rosette 162 des Vertikalstiels 26.1 ein. Die in Figur 39 mittlere Geländerstütze 300 ist bereits von dem Vertikalstiel 26.1 schematisch gelöst dargestellt. Durch einfaches Hochschieben der mittleren Geländerstütze 300 und Anschluss an den zugehörigen mittleren Vertikalstiel 26.1 kann der zu montierende Geländerholm 22 auf das Höhenniveau H für das linke Gerüstfeld gebracht werden. Dabei muss der Geländerholm 22 nicht gelöst werden, da infolge seiner Teleskopierbarkeit eine Längenveränderung während des Montagevorgangs problemlos möglich ist. Nachdem die mittlere Vertikalstütze 300 oberseitig an den mittleren Vertikalstiel 26.1 angeschlossen ist, wird im Fortgang der Montage der in Figur 39 rechts dargestellte Geländerstütze 300 gelöst und ebenfalls oberseitig am rechten Vertikalstiel 26.1 angeschlossen.

Figur 40 zeigt denselben Montagezustand für die Geländerstütze 200 gemäß Figur 23, wobei als Grundgerüstsystem das bekannte Layher-Blitz-Gerüstsystem eingesetzt wird. Zur Montage der Geländerstütze 32 wird die dritte Anschlusseinrichtung 100 im Anschlussbereich eines bereits montierten Geländerholms 24 an die Vertikalstütze 26 mit ihren schrägen Laschenbereichen 102 eingehängt, wobei gleichzeitig die zweite Anschlusseinrichtung 90 in die Ausnehmung des Knotenblechs 98 eingefädelt wird und durch Aufstecken des Schlitzes 96 auf das Knotenblech 98 ein Formschluss erzeugt wird. Die Anlagevorsprünge 112 der vierten Anschlusseinrichtung 110 umgreifen das im Anschlussbereich angeordnete Anschlusskästchen für die montierten Geländerholme 24, sodass eine Verdrehsicherung der Geländerstütze 200 im montierten Zustand gewährleistet wird.

In Figur 38 ist eine Detailseitenansicht einer Lagervariante für den teleskopierbaren Geländerholm 22 mit seinem ersten Holm 70 und seinem zweiten Holm 72 dargestellt. Die Darstellung entspricht im Wesentlichen der Darstellung gemäß Figur 12. Gleiche Bauteile tragen dasselbe Bezugszeichen und werden nicht nochmals erläutert. Die dargestellte Ausführungsvariante verbessert die Teleskopierbarkeit der beiden Holme. So ist auf den Endbereich des ersten Holmes 70 eine Führungskappe 85 aufgesteckt und über die Steckeinheit 80 angeschlossen, die über die Endkontur des ersten Holmes 70 hinausragt und in diesem Bereich nach innen geringfügig überstehende Lagerflächen 89 besitzt, die an der Außenwandung des zweiten Holmes 72 anliegen. Als Material für die Führungskappe wird ein Material eingesetzt, das einen sehr geringen Gleitreibungskoeffizienten aufweist, was insbesondere bei Teflon der Fall ist. In Verbindung mit der Gleitlagereinheit am anderen Ende des zweiten Holmes 72, das heißt beispielsweise dem Teflonstopfen 84 gemäß Figur 22, wird eine äußerst leichtgängige Teleskopierbarkeit des Geländerholms 22 erzielt.

## Patentansprüche

1. Vorrichtung (10) für ein Gerüst mit Gerüstetagen (49, 50, 52) mit Vertikalstielen (26), Riegeln, Belägen (54) und Geländerholmen (24) zur Montage eines erforderlichen temporär vorhandenen Geländerholms (22) von einer bestehenden Gerüstetage (50) für eine noch zu erstellende, darüber zu montierende Gerüstetage (52) mit
- zumindest zwei jeweils über Anschlusseinrichtungen (16, 18, 20; 90, 100, 110; 150, 130, 140; 160) lösbar an einen Vertikalstiel (26) anschließbare Geländerstützen (12) und
- zumindest einen teleskopierbaren temporären Geländerholm (22), der jeweils in seinem jeweiligen Endbereich über eine erste Anschlusseinrichtung (14; 150) im oberen Endbereich an die Geländerstütze (12) anschließbare ist,
- wobei sich die erste Anschlusseinrichtung (14; 150) und damit der angeschlossene temporäre Geländerholm (22) bei an die Vertikalstiele (26) angeschlossenen Geländerstützen (12) auf einem vorgegebenen Höhenniveau (H) bezogen auf das Höhenniveau (N2) einer noch zu montierenden, darüber liegenden Gerüstetage (52) befindet und der temporäre Geländerholm (22) einen ersten als Hohlprofil ausgebildeten Holm (70) und einen in/aus den/dem ersten Holm (70) ein-/ausschiebbaren zweiten Holm (72) aufweist,
**dadurch gekennzeichnet, dass**
- der Geländerholm (22) eine Blockiereinrichtung (66) aufweist, die ein vollständiges Auseinanderziehen der teleskopierbaren Holme (70, 72) verhindert, wobei der zweite teleskopierbare Holm (72) eine in Längsrichtung durchgehende Längsnut (74) aufweist,
- in der Längsnut (74) im innenseitigen eingeschobenen Endbereich eine erste Vorsprungeinheit (76) vorhanden ist,
- der erste teleskopierbare Holm (70) in seinem dem zweiten Holm (72) zugewandten Endbereich in seiner Wandung eine durchgehende Ausnehmung (78) besitzt,
- eine an dem ersten Holm (70) anschließbare Steckeinheit (80) vorhanden ist, die eine zweite Vorsprungeinheit (82) aufweist, die durch die Ausnehmung (78) des ersten Holmes (70) einführbar ist und
- bei Erreichen der maximalen Ausziehlänge der teleskopierbaren Holme (70, 72) die erste und zweite Vorsprungeinheit (76, 82) aneinander anschlagen.

2. Vorrichtung nach Anspruch 1,
**dadurch gekennzeichnet, dass**
- die teleskopierbare Länge des Geländerholms (22) so gewählt ist, dass die Vorrichtung bei unterschiedlichen Feldlängen (L) und auch über mehrere Feldlängen des Gerüstsystems eingesetzt werden kann.

3. Vorrichtung nach Anspruch 2,
**dadurch gekennzeichnet, dass**
- die Feldlängen im Bereich zwischen 2 bis 4 m (Meter), insbesondere 2,07 bis 3,07 m (Meter), liegt.

4. Vorrichtung nach Anspruch 1,
**dadurch gekennzeichnet, dass**
- die Steckeinheit (80) als Federstecker ausgebildet ist.

5. Vorrichtung nach Anspruch 1 oder 4,
**dadurch gekennzeichnet, dass**
- die erste und/oder zweite vorsprungeinheit (76, 82) als Niet ausgebildet ist/sind.

6. Vorrichtung nach Anspruch 1,
**dadurch gekennzeichnet, dass**
- der zweite Holm (72) außenseitig eine Riffelung aufweist.

7. Vorrichtung nach einem oder mehreren der vorstehenden Ansprüche ,
**dadurch gekennzeichnet, dass**
- der zweite Holm (72) in zumindest einem Endbereich, insbesondere in beiden Endbereichen, über eine Gleitlagereinheit an dem ersten Holm (70) gelagert ist.

8. Vorrichtung nach Anspruch 7,
**dadurch gekennzeichnet, dass**
- die Gleitlagereinheit Material mit einem geringen Gleitreibungskoeffizienten, insbesondere Kunststoff oder Teflon, aufweist.

9. Vorrichtung nach Anspruch 8,
**dadurch gekennzeichnet, dass**
- in dem in den ersten Holm (70) eingeführten Endbereich des zweiten Holmes (72) die Gleitlagereinheit als an dem zweiten Holm (72) angeschlossener Stopfen (84) ausgebildet ist, dessen Außenwand bereichsweise an der Innenwandung des ersten Holmes (70) anliegt.

10. Vorrichtung nach Anspruch 7 oder 8,
**dadurch gekennzeichnet, dass**
- an dem in Ausziehrichtung liegenden Endbereich des ersten Holmes (70) die Gleitlagereinheit als an dem ersten Holm (70) angeschlossene Führungskappe (85) mit nach innen weisenden Lagerflächen (89) ausgebildet ist, die an der Außenwandung des zweiten Holmes (72) anliegen.

11. Vorrichtung (10; 200; 300) nach einem oder mehreren der vorstehenden Ansprüche,
**gekennzeichnet durch**
- eine vorderseitig an einen Vertikalstiel (26) der bestehenden Gerüstetage (50) anschließbare Geländerstütze (12, 200) mit
- einer ersten Anschlusseinrichtung (14),
- einer zweiten Anachlusseinrichtung (16, 90),
- einer dritten Anschlusseinrichtung (18, 100),
- einer vierten Anschluseeinrichtung (20, 110), wobei
- die erste Anschlusseinrichtung (14) im oberen Endbereich der Geländerstütze (12) angeordnet ist und zum Anschließen des temporären Geländerholms (22) dient,
- die vierte Anschlusseinrichtung (20, 110) im unteren Endbereich der Geländerstütze (12) angeordnet ist,
- die dritte Anschluaseinrichtung (18, 100) so ausgebildet ist, dass sie im Bereich des Anschlusses des montierten Geländerholms (24) an den montierten Vertikalstiel (26) der bestehenden Etage (50) lösbar anschließbar beziehungsweise aufsetzbar beziehungsweise einhängbar ist und der Abstand (A4) zwischen der dritten Anschlusseinrichtung (18, 100) und der ersten Anschlusseinrichtung (14) so gewählt ist, dass sich der temporäre Geländerholm (22) bei angeschlossener dritter Anschlusseinrichtung (18, 100) auf einem vorgegebenen Höhenniveau (H) bezüglich der noch zu erstellenden Gerüstetage (52) befindet,
- die zweite Anschlusseinrichtung (16, 90) zwischen der ersten und dritten Anschlusseinrichtung (14, 18, 100) so positioniert ist, dass sie im oberen Bereich an den montierten Vertikalstiel (26) der bestehenden Gerüstetage (50) lösbar anschließbar ist.

12. vorrichtung nach Anspruch 11,
**dadurch gekennzeichnet, dass**
- die erste Anschlusseinrichtung (14) eine im Wesentlichen senkrecht zur Längsrichtung der Geländerstütze (12) angeordnete Vorsprungeinheit (30) mit Kippstift (32) aufweist und der temporäre Geländerholm (22) in seinem Endbereich eine durchgehende Ausnehmung (34) aufweist, derart, der Geländerholm (22) auf die Vorsprungeinheit (30) aufgeschoben werden kann und der Kippstift (32) unter der Wirkung seines Eigengewichts den Anschluss des Geländerholms (22) sichert.

13. Vorrichtung nach Anspruch 11,
**dadurch gekennzeichnet, dass**
- die zweite Anschlusseinrichtung (16) zwei überstehende Flanschelemente (42) oder eine U-Profileinheit (40) aufweist, die auf den montierten Vertikalstiel (26) mit überstehenden Planachelementen (42) aufschiebbar ist/sind und die überstehenden Flanschelemente (42) jeweils eine durchgehende Ausnehmung (44) besitzen und der lösbare Anschluss an den Vertikalstiel (26) durch Einschlagen eines Keiles (46) in die Ausnehmungen (44) bei aufgeschobener U-Prof ileinheit möglich ist.

14. Vorrichtung nach Anspruch 11,
**dadurch gekennzeichnet, dass**
- die zweite Anschlusseinrichtung (90) eine Vorsprungeinheit (92) aufweist, die den montierten Vertikalstiel (26) mit einem Hintergreifungsbereich (94) bereichsweise hintergreift, und im Hintergreifungsbereich (94) ein nach unten offener Schlitz (96) vorhanden ist, der auf ein an dem montierten Gerüst vorhandenen Knotenblech (98) steckbar ist.

15. Vorrichtung nach Anspruch 14,
**dadurch gekennzeichnet, dass**
- der Hintergreifungsbereich (94) im Wesentlichen einen Teilkreisquerschnitt aufweist.

16. Vorrichtung nach Anspruch 11,
**dadurch gekennzeichnet, dass**
- die dritte Anschlusseinrichtung (18, 100) eine, insbesondere zwei parallel beabstandete Laschen (60, 102) mit schräg nach unten weisenden Laschenbereichen (32) aufweist, wobei die Anschlusseinrichtung (18, 100) so ausgebildet ist, dass die Geländerstütze beim Anschluss unter alleiniger Wirkung ihres Eigengewichts eine vertikale Montagestellung einnimmt.

17. Vorrichtung nach Anspruch 11,
**dadurch gekennzeichnet, dass**
- die vierte Anschlusseinrichtung (20) als vorsprungeinheit (21) ausgebildet ist, deren freier Stirnendbereich in montiertem Zustand der Geländerstütze (12) zumindest bereichsweise außenseitig an dem montierten Vertikalstiel (26) anliegt.

18. Vorrichtung nach Anspruch 17,
**dadurch gekennzeichnet, dass**
- die vierte Anschlusseinrichtung (110) zwei beabstandete Anlagevorsprünge (112) aufweist, die in montiertem Zustand jeweils innenseitig am montierten Gerüst im Anschlussbereich anliegen und **dadurch** eine Verdrehsicherung bilden.

19. Vorrichtung nach Anspruch 16, 17 oder 18,
**dadurch gekennzeichnet, dass**
- die dritte Anschlusseinrichtung und die vierte Anschlusseinrichtung (110) einstückig ausgebildet sind.

20. Vorrichtung nach einem oder mehreren der Ansprüche 16 bis 19,
**dadurch gekennzeichnet, dass**
- die dritte Anschlusseinrichtung (100) und/oder die vierte Anschlusseinrichtung (110) einen Anlagequerschnittskonturbereich (120) aufweisen, der in montiertem Zustand an der Außenkontur des montierten Vertikalstiels (26) bereichsweise formschlüssig anliegt.

21. Vorrichtung nach Anspruch 20,
**dadurch gekennzeichnet, dass**
- die dritte Anachlusseinrichtung (100) und die zweite Anschlusseinrichtung (110) in einer Draufsicht gesehen im Wesentlichen eine U-förmige Querschnittskontur aufweisen, wobei der Steg des U-förmigen Querschnitts den Anlagequerschnittskonturbereich (120) bildet.

22. Vorrichtung nach einem oder mehreren der Ansprüche 1 bis 10, wobei die Vertikalstiele (26) des montierten Gerüsts in Längsrichtung in einem vorgegebenen Rastermaß (R) Anschlussrosetten (162) mit Ausnehmungen aufweisen,
**gekennzeichnet durch**
- eine vorderseitig an einen Vertikalstiel (26) der bestehenden Gerüstetage (50) anschließbare Geländerstütze (300, 400) mit
- einer ersten Anschlusseinrichtung (150),
- einer zweiten Anschlusseinrichtung (130, 160),
- einer dritten Anschlusseinrichtung (140),
- die erste Anschlusseinrichtung (150) im oberen Endbereich der Gerüststütze (300, 400) angeordnet ist und zum Anschließen des temporären Geländerholms (22) dient,
- die dritte Anschlusseinrichtung (140) im unteren Endbereich der Geländerstütze (300, 400) angeordnet ist,
- die zweite Anschlusseinrichtung (130, 160) als auf die Anschlussrosette (162) aufschiebbar und mittels eines Keiles (134, 164) lösbar an dem Keilkopf (132) anschließbar ausgebildet ist,
- die dritte Anschlusseinrichtung (140) als Vorsprungeinrichtung (142) mit nach unten weisendem Stift (144) ausgebildet ist, der in eine Ausnehmung einer Anschlussrosette (160) einsetzbar ist,
- wobei der Abstand zwischen der zweiten und dritten Anschlusseinrichtung (90, 100) dem Rastermaß (R) entspricht und der Abstand (A5) der zwischen der zweiten Anschlusseinrichtung (130, 160) und der ersten Anschlusseinrichtung (150) so gewählt ist, dass sich der temporäre Geländerholm (22) bei angeschlossener dritter Anschlusseinrichtung (18) auf einem vorgegebenen Höhenniveau (H) bezüglich der noch zu erstellenden Gerüstetage (52) befindet.

23. Vorrichtung nach Anspruch 22,
**dadurch gekennzeichnet, dass**
- der Keil (134) unverlierbar an dem Keilkopf (132) angeordnet ist.

24. Vorrichtung nach Anspruch 22,
**dadurch gekennzeichnet, dass**
- der Keil (164) längsverschieblich an der Geländerstütze (300) angeordnet ist.

25. Vorrichtung nach Anspruch 24,
**dadurch gekennzeichnet, dass**
- eine an den Keil (164) angeschlossene Längsverschiebeeinheit (166) vorhanden ist, die so ausgebildet ist, dass sie von einer auf dem zu montierenden Gerüstfeld stehenden Person erfasst werden kann.

## Claims

1. Device (10) for a scaffolding with scaffolding levels (49, 50, 52) having upright members (26), locking bars, decking (54) and guard rails (24) for the mounting of a guard rail (22) that is temporarily necessary from an existing scaffolding level (50) for a scaffolding level (52) still to be erected thereabove, having
- at least two rail stanchions (12) connectable in a detachable manner in each case by means of connecting devices (16, 18, 20; 90, 100, 110; 150, 130 140; 160) to an upright member (26) and
- at least one telescopic temporary guard rail (22), which, in each case in its respective end region, is connectable to the rail stanchion (12) in the upper end region by means of a first connecting device (14; 150),
- wherein the first connecting device (14; 150) and consequently the connected temporary guard rail (22), with rail stanchions (12) connected to the upright members (26), is situated at a predetermined height (H) with reference to the height (N2) of a scaffolding level (52) still to be mounted thereabove and the temporary guard rail (22) has a first rail (70) in the form of a hollow profile and a second rail (72) that is insertable into and removable from the first rail (70), **characterized in that**
- the guard rail (22) has a blocking device (66), which prevents a complete pulling apart of the telescopic rails (70, 72), wherein the second telescopic rail (72) has a continuous longitudinal groove (74) extending in the longitudinal direction,
- there is a first projection unit (76) in the longitudinal groove (74) in the inside of the inserted end region, .
- the first telescopic rail (70) has a continuous recess (78) in its wall in its end region facing the second rail (72),
- there is a plug-in unit (80), which is connectable to the first rail (70) and has a second projection unit (82), which is insertable through the recess (78) of the first rail (70) and
- when the maximum extended length of the telescopic rails (70, 72) has been reached, the first and second projection unit (76, 82) abut against one another.

2. Device according to Claim 1, **characterized in that**
- the telescopic length of the guard rail (22) is selected such that the device can be used with different field lengths (L) and also over a plurality of field lengths of the scaffolding system.

3. Device according to Claim 2, **characterized in that**
- the field lengths are in the range between 2 and 4 m (metres), in particular between 2.07 and 3.07 m (metres).

4. Device according to Claim 1, **characterized in that**
- the plug-in unit (80) is in the form of a spring connector.

5. Device according to Claim 1 or 4, **characterized in that**
- the first and/or second projection unit (76, 82) is/are in the form of a rivet.

6. Device according to Claim 1, **characterized in that**
- the second rail (72) is corrugated on the outside.

7. Device according to one or more of the preceding claims, **characterized in that**,
- the second rail (72) is mounted on the first rail (70) in at least one end region, in particular in both end regions, by means of a sliding bearing unit.

8. Device according to Claim 7, **characterized in that**
- the sliding bearing unit has material with a low coefficient of sliding friction, in particular plastics material or Teflon.

9. Device according to Claim 8, **characterized in that**
- in the end region of the second rail (72) inserted into the first rail (70), the sliding bearing unit is realized as a plug (84) connected to the second rail (72), the outside wall of which plug abuts in regions against the inside wall of the first rail (70).

10. Device according to Claim 7 or 8, **characterized in that**
- at the end region of the first rail (70) lying in the direction of extension, the sliding bearing unit is realized as a guide cap (85) connected to the first rail (70) with inwardly pointing bearing surfaces (89), which abut against the outside wall of the second rail (72).

11. Device (10; 200; 300) according to one or more of the preceding claims, **characterized by**
- a rail stanchion (12, 200) connectable at the front of an upright member (26) of the existing scaffolding level (50) with
- a first connecting device (14),
- a second connecting device (16, 90),
- a third connecting device (18, 100),
- a fourth connecting device (20, 110), wherein
- the first connecting device (14) is located in the upper end region of the rail stanchion (12) and serves for connecting the temporary guard rail (22),
- the fourth connecting device (20, 110) is located in the lower end region of the rail stanchion (12),
- the third connecting device (18, 100) is realized such that it is detachably connectable to or slippable onto or suspendable in the region of the connection of the mounted guard rail (24) to the mounted upright member (26) of the existing level (50) and the spacing (A4) between the third connecting device (18, 100) and the first connecting device (14) is selected such that the temporary guard rail (22), with the third connecting device (18, 100) connected, is situated at a predetermined height (H) with reference to the scaffolding level (52) still to be erected,
- the second connecting device (16, 90) is positioned between the first and third connecting device (14, 18, 100) such that it is detachably connectable in the upper region to the mounted upright member (26) of the existing scaffolding level (50).

12. Device according to Claim 11, **characterized in that**
- the first connecting device (14) has a projection unit (30) with rocker arm (32) located substantially perpendicularly to the longitudinal direction of the rail stanchion (12) and the temporary guard rail (22) has a continuous recess (34) in its end region, in such a manner that the guard rail (22) can be pushed onto the projection unit (30) and the rocker arm (32) secures the connection of the guard rail (22) under the effect of its own weight.

13. Device according to Claim 11, **characterized in that**
- the second connecting device (16) has two protruding flange elements (42) or one U profile unit (40) which is/are slippable onto the mounted upright member (26) with protruding flange elements (42) and the protruding flange elements (42) each have a continuous recess (44) and the detachable connection to the upright member (26) is possible by driving a wedge (46) into the recesses (44) with the U profile unit slipped in position.

14. Device according to Claim 11, **characterized in that**
- the second connecting device (90) has a projection unit (92), which undercuts the mounted upright member (26) in regions with an undercut region (94), and in the undercut region (94) there is a downwardly open slot (96) which is pluggable onto a gusset plate (98) on the mounted scaffolding.

15. Device according to Claim 14, **characterized in that**
- the cross section of the undercut region (94) is substantially a part circle.

16. Device according to Claim 11, **characterized in that**
- the third connecting device (18, 100) has one, in particular two spaced apart parallel lugs (60, 102) with lug regions (32) pointing inclinedly downwards, wherein the connecting device (18, 100) is realized such that, when connected, the rail stanchion assumes an upright assembly position solely under the effect of its own weight.

17. Device according to Claim 11, **characterized in that**
- the fourth connecting device (20) is in the form of a projection unit (21), the free end face region of which, in the mounted state of the rail stanchion (12), abuts at least in regions against the outside of the mounted upright member (26).

18. Device according to Claim 17, **characterized in that**
- the fourth connecting device (110) has two spaced apart contact projections (112), each of which, in the mounted state, abut against the inside of the mounted scaffolding in the connecting region and thereby form an anti-twist device.

19. Device according to Claim 16, 17 or 18,
**characterized in that**
- the third connecting device and the fourth connecting device (110) are realized in one piece.

20. Device according to one or more of Claims 16 to 19,
**characterized in that**
- the third connecting device (100) and/or the fourth connecting device (110) have a contact cross sectional contour region (120), which, in the mounted state, abuts against the outer contour of the mounted upright member (26) in regions in a positive locking manner.

21. Device according to Claim 20, **characterized in that**
- the third connecting device (100) and the second connecting device (110), when viewed in a top view, have a substantially U-shaped cross sectional contour, wherein the web of the U-shaped cross section forms the contact cross sectional contour region (120).

22. Device according to one or more of Claims 1 to 10, wherein the upright members (26) of the mounted scaffolding have connecting rosettes (162) with recesses in the longitudinal direction in a predetermined grid dimension (R), **characterized by**
- a rail stanchion (300, 400) connectable to the front of an upright member (26) of the existing scaffolding level (50) with
- a first connecting device (150),
- a second connecting device (130, 160),
- a third connecting device (140),
- the first connecting device (150) is located in the upper end region of the rail stanchion (300, 400) and serves to connect the temporary guard rail (22),
- the third connecting device (140) is located in the lower end region of the rail stanchion (300, 400),
- the second connecting device (130, 160) is realized so as to be slippable onto the connecting rosette (162) and connectable in a detachable manner to the wedge head (132) by means of a wedge (134, 164),
- the third connecting device (140) is realized as a projection device (142) with a downwardly pointing pin (144), which is insertable into a recess of a connecting rosette (160),
- wherein the spacing between the second and third connecting device (90, 100) corresponds to the grid dimension (R) and the spacing (A5) between the second connecting device (130, 160) and the first connecting device (150) is selected such that the temporary guard rail (22), with the third connecting device (18) connected, is situated at a predetermined height (H) with reference to the scaffolding level (52) still to be erected.

23. Device according to Claim 22, **characterized in that**
- the wedge (134) is located on the wedge head (132) so as to be undetachable.

24. Device according to Claim 22, **characterized in that**
- the wedge (164) is located so as to be longitudinally displaceable on the rail stanchion (300).

25. Device according to Claim 24, **characterized in that**
- there is a longitudinal displacement unit (166) connected to the wedge (164), said longitudinal displacement unit being realized such that it can be grasped by a person standing on the scaffolding field to be mounted.

## Revendications

1. Dispositif (10) destiné à un échafaudage comportant des passerelles (49, 50, 52) et offrant des montants verticaux (26), des verrous, des platelages (54) et des lisses d'ossature (24) en vue du montage d'un garde-corps nécessaire (22) à présence temporaire sur une passerelle existante (50), pour une passerelle (52) à aménager par montage sus-jacent, comprenant
- au moins deux étais d'ossature (12) pouvant être rattachés amoviblement à un montant vertical (26) par l'intermédiaire de systèmes respectifs de raccord (16, 18, 20 ; 90, 100, 110 ; 150, 130, 140 ; 160), et
- au moins un garde-corps temporaire télescopique (22) qui peut être respectivement rattaché à l'étai d'ossature (12) par sa région extrême respective, par l'intermédiaire d'un premier système de raccord (14 ; 150) placé dans la région extrême supérieure,
- sachant que, lorsque les étais d'ossature (12) sont rattachés aux montants verticaux (26), ledit premier système de raccord (14 ; 150), et donc le garde-corps temporaire rattaché (22), se trouvent à un niveau en hauteur préétabli (H) vis-à-vis du niveau en hauteur (N2) d'une passerelle sus-jacente (52) devant être montée ; et ledit garde-corps temporaire (22) compte une première lisse (70) réalisée sous la forme d'un profilé creux, et une seconde lisse (72) pouvant être rétractée dans ladite première lisse (70), et extraite de cette dernière,
**caractérisé par le fait**
- **que** le garde-corps (22) présente un système de blocage (66) empêchant un déboîtement intégral des lisses télescopiques (70, 72), la seconde lisse télescopique (72) étant munie d'une rainure longitudinale (74) ininterrompue dans la direction longitudinale ;
- **qu'**une première unité saillante (76) se trouve dans ladite rainure longitudinale (74), dans la région extrême intérieure insérée ;
- **que** la première lisse télescopique (70) possède un évidement ininterrompu (78) dans sa paroi, dans sa région extrême tournée vers la seconde lisse ;
- **qu'**une unité d'emboîtement (80), pouvant être rattachée à la première lisse (70), présente une seconde unité saillante (82) pouvant être introduite à travers ledit évidement (78) de ladite première lisse (70) ; et
- **que** les première et seconde unités saillantes (76, 82) viennent mutuellement en butée lorsqu'est atteinte la longueur maximale de déploiement desdites lisses télescopiques (70, 72).

2. Dispositif selon la revendication 1,
**caractérisé par le fait que**
- la longueur télescopique du garde-corps (22) est choisie de telle sorte que ledit dispositif puisse être utilisé en présence de différentes longueurs au sol (L), et également sur plusieurs longueurs au sol couvertes par le système d'échafaudage.

3. Dispositif selon la revendication 2,
**caractérisé par le fait que**
- les longueurs au sol se situent dans la plage comprise entre 2 et 4 m (mètres), notamment entre 2,07 et 3,07 m (mètres).

4. Dispositif selon la revendication 1,
**caractérisé par le fait que**
- l'unité d'emboîtement (80) est réalisée sous la forme d'un raccord emboîtable élastique.

5. Dispositif selon la revendication 1 ou 4,
**caractérisé par le fait que**
- la (les) première, et/ou seconde unité(s) saillante(s) (76, 82), est (sont) réalisée(s) sous la forme d'un rivet.

6. Dispositif selon la revendication 1,
**caractérisé par le fait que**
- la seconde lisse (72) est extérieurement pourvue de cannelures.

7. Dispositif selon l'une ou plusieurs des revendications précédentes,
**caractérisé par le fait que**
- la seconde lisse (72) est montée sur la première lisse (70) par l'intermédiaire d'une unité à paliers de glissement, dans au moins une région extrême et notamment dans les deux régions extrêmes.

8. Dispositif selon la revendication 7,
**caractérisé par le fait que**
- l'unité à paliers de glissement présente un matériau à faible coefficient de frottement glissant, en particulier une matière plastique ou du Téflon.

9. Dispositif selon la revendication 8,
**caractérisé par le fait que**
- l'unité à paliers de glissement est réalisée, dans la région extrême de la seconde lisse (72) introduite dans la première lisse (70), sous la forme d'un bouchon (84) rattaché à ladite seconde lisse (72) et dont la paroi extérieure est en applique, par zones, contre la paroi intérieure de ladite première lisse (70).

10. Dispositif selon la revendication 7 ou 8,
**caractérisé par le fait que**,
- dans la région extrême de la première lisse (70) située dans la direction du déploiement, l'unité à paliers de glissement est réalisée sous la forme d'une coiffe de guidage (85) rattachée à ladite première lisse (70) et munie de surfaces de montage (89) pointant vers l'intérieur, qui portent contre la paroi extérieure de la seconde lisse (72).

11. Dispositif (10 ; 200 ; 300) selon l'une ou plusieurs des revendications précédentes,
**caractérisé par**
- un étai d'ossature (12, 200) pouvant être frontalement rattaché à un montant vertical (26) de la passerelle existante (50), et comprenant
- un premier système de raccord (14),
- un deuxième système de raccord (16, 90),
- un troisième système de raccord (18, 100),
- un quatrième système de raccord (20, 110), sachant que
- ledit premier système de raccord (14) est disposé dans la région extrême supérieure de l'étai d'ossature (12), et sert au rattachement du garde-corps temporaire (22),
- ledit quatrième système de raccord (20, 110) est disposé dans la région extrême inférieure dudit étai d'ossature (12),
- ledit troisième système de raccord (18, 100) est réalisé de telle sorte qu'il puisse être respectivement rattaché, enfilé ou accroché amoviblement sur le montant vertical installé (26) de l'étage existant (50), dans la zone du rattachement de la lisse d'ossature montée (24) ; et la distance (A4), comprise entre ledit troisième système de raccord (18, 100) et ledit premier système de raccord (14), est choisie de telle manière que le garde-corps temporaire (22) se trouve, à l'état rattaché dudit troisième système de raccord (18, 100), à un niveau en hauteur préétabli (H) vis-à-vis de la passerelle (52) devant encore être aménagée,
- ledit deuxième système de raccord (16, 90) est interposé entre lesdits premier et troisième systèmes de raccord (14, 18, 100), de façon telle qu'il puisse être rattaché amoviblement, dans la région supérieure, audit montant vertical installé (26) de la passerelle existante (50).

12. Dispositif selon la revendication 11,
**caractérisé par le fait que**
- le premier système de raccord (14) présente une unité saillante (30) à cheville basculante (32), agencée pour l'essentiel perpendiculairement à la direction longitudinale de l'étai d'ossature (12) ; et le garde-corps temporaire (22) offre un évidement ininterrompu (34), dans sa région extrême, de telle sorte que ledit garde-corps (22) puisse être enfilé sur ladite unité saillante (30) et que ladite cheville basculante (32) assure, sous l'action de son poids propre, le rattachement dudit garde-corps (22).

13. Dispositif selon la revendication 11,
**caractérisé par le fait que**
- le deuxième système de raccord (16) comporte deux éléments superposés de bridage (42), ou une unité profilée en U (40), qui peu(ven)t être enfilé(e)(s) sur le montant vertical installé (26), par des éléments superposés de bridage (42) ; et lesdits éléments superposés de bridage (42) sont respectivement pourvus d'un évidement ininterrompu (44), le rattachement amovible, audit montant vertical (26), étant possible par enfoncement d'une cale (46) dans les évidements (44) à l'état enfilé de ladite unité profilée en U.

14. Dispositif selon la revendication 11,
**caractérisé par le fait que**
- le deuxième système de raccord (90) comporte une unité saillante (92) ceinturant par zones le montant vertical installé (26), par une région d'emprisonnement (94) ; et ladite région d'emprisonnement (94) possède une fente (96) ouverte vers le bas, qui peut être emboîtée sur un gousset d'assemblage (98) présent sur l'échafaudage monté.

15. Dispositif selon la revendication 14,
**caractérisé par le fait que**
- la région d'emprisonnement (94) présente, pour l'essentiel, une section transversale partiellement circulaire.

16. Dispositif selon la revendication 11,
**caractérisé par le fait que**
- le troisième système de raccord (18, 100) comporte une, notamment deux oreille(s) (60, 102) parallèlement espacées, munies de régions (32) pointant à l'oblique vers le bas, ledit système de raccord (18, 100) étant réalisé de telle sorte que l'étai d'ossature prenne une position verticale de montage, au stade du rattachement, sous l'unique action de son poids propre.

17. Dispositif selon la revendication 11,
**caractérisé par le fait que**
- le quatrième système de raccord (20) est réalisé sous la forme d'une unité saillante (21) dont la région extrême frontale libre porte intérieurement, au moins par zones, contre le montant vertical installé (26) à l'état monté de l'étai d'ossature (12).

18. Dispositif selon la revendication 17,
**caractérisé par le fait que**
- le quatrième système de raccord (110) comporte deux protubérances d'appui distantes (112) qui, à l'état monté, sont respectivement en applique intérieure contre l'échafaudage monté, dans la zone de rattachement, et forment ainsi un arrêt rotatoire.

19. Dispositif selon la revendication 16, 17 ou 18,
**caractérisé par le fait que**
- le troisième système de raccord et le quatrième système de raccord (110) sont réalisés d'un seul tenant.

20. Dispositif selon l'une ou plusieurs des revendications 16 à 19,
**caractérisé par le fait que**
- le troisième système de raccord (100), et/ou le quatrième système de raccord (110), présente(nt) une région profilée (120) à section transversale d'appui qui, à l'état monté, porte par zones, et par concordance de formes, contre le profil extérieur du montant vertical installé (26).

21. Dispositif selon la revendication 20,
**caractérisé par le fait que**
- le troisième système de raccord (100) et le deuxième système de raccord (110) offrent pour l'essentiel, observés en plan, un profil de section transversale configuré en U, la membrure de la section transversale configurée en U formant la région profilée (120) à section transversale d'appui.

22. Dispositif selon l'une ou plusieurs des revendications 1 à 10, les montants verticaux (26) de l'échafaudage monté présentant dans la direction longitudinale, suivant une cote modulaire préétablie (R), des écussons de liaison (162) munis d'évidements,
**caractérisé par**
- un étai d'ossature (300, 400) pouvant être frontalement rattaché à un montant vertical (26) de la passerelle existante (50), et comprenant
- un premier système de raccord (150),
- un deuxième système de raccord (130, 160),
- un troisième système de raccord (140),
- ledit premier système de raccord (150) étant disposé dans la région extrême supérieure dudit étai d'ossature (300, 400), et servant au rattachement du garde-corps temporaire (22),
- ledit troisième système de raccord (140) étant disposé dans la région extrême inférieure dudit étai d'ossature (300, 400),
- ledit deuxième système de raccord (130, 160) pouvant être enfilé sur l'écusson de liaison (162) et étant réalisé pour pouvoir être rattaché amoviblement à la tête de calage (132), au moyen d'une cale (134, 164),
- ledit troisième système de raccord (140) étant réalisé sous la forme d'un dispositif saillant (142), doté d'une broche (144) pointant vers le bas et pouvant être insérée dans un évidement d'un écusson de liaison (160),
- sachant que la distance comprise entre lesdits deuxième et troisième systèmes de raccord (90, 100) correspond à la cote modulaire (R) ; et que la distance (A5), comprise entre le deuxième système de raccord (130, 160) et le premier système de raccord (150), est choisie de façon telle que le garde-corps temporaire (22) se trouve, à l'état rattaché du troisième système de raccord (18), à un niveau en hauteur préétabli (H) vis-à-vis de la passerelle (52) devant encore être aménagée.

23. Dispositif selon la revendication 22,
**caractérisé par le fait que**
- la cale (132) occupe une position imperdable sur la tête de calage (132).

24. Dispositif selon la revendication 22,
**caractérisé par le fait que**
- la cale (164) est agencée à coulissement longitudinal sur l'étai d'ossature (300).

25. Dispositif selon la revendication 24,
**caractérisé par le fait**
- **qu'**une unité de coulissement longitudinal (166), rattachée à la cale (164), est réalisée de manière à pouvoir être saisie par une personne se tenant sur la passerelle devant être montée.
